# EUROPÄISCHE PATENTSCHRIFT

(11) **EP 2 006 436 B1**
(45) Veröffentlichungstag und Bekanntmachung des Hinweises auf die Patenterteilung: **10.08.2016**
(21) Anmeldenummer: 08010250.2
(22) Anmeldetag: 05.06.2008
(51) Int. Cl.: D06F 39/08, D06F 39/00

(54) **Frontbeschickbare Wäschebehandlungsmaschine mit Dampferzeugungseinrichtung**
Front loaded laundry treatment machine with steam creation device
Machine de traitement du linge à chargement frontal dotée d'un dispositif de production de vapeur

(30) Priorität: 19.06.2007 DE 102007028617
(43) Veröffentlichungstag der Anmeldung: 24.12.2008
(73) Patentinhaber: Miele & Cie. KG, 33332 Gütersloh (DE)
(72) Erfinder: Finke, Michael, 33161 Hövelhof (DE); Linnemann, Hartmut, 33378 Rheda-Wiedenbrück (DE); Müther, Robert, 33378 Rheda-Wiedenbrück (DE); Sieding, Dirk, 44534 Lünen (DE)

(56) Entgegenhaltungen:
- EP-A1- 1 507 030
- EP-A1- 1 862 575
- EP-A2- 1 529 875
- DE-A1- 10 332 656
- DE-A1-102005 051 721
- US-A1- 2004 237 603

## Beschreibung

Die Erfindung betrifft eine frontbeschickbare Wäschebehandlungsmaschine mit einem Gehäuse, mit einer durch eine Tür verschließbaren im Wesentlichen kreisförmigen Gehäuseöffnung und einem in dem Gehäuse angeordneten, im Wesentlichen zylinderförmigen Behälter zur Aufnahme der zu behandelnden Wäsche mit einer im Wesentlichen kreisförmigen Behälteröffnung, einer Düse zum Einspülen von Wasser und einer Einrichtung zur Erzeugung von Dampf, die einen Tank, einen Heizkörper, eine Eintrittsöffnung und eine gemeinsame Austrittsöffnung für Wasser und Dampf umfasst, das/der über eine Düse im Bereich Randes der Behälteröffnung in den Innenraum des Behälters einspritzbar ist.

Aus der EP 1 659 205 A2 ist eine frontbeschickbare Waschmaschine mit einem Laugenbehälter zur Aufnahme von Waschflüssigkeit und der zu behandelnden Wäsche bekannt. Die Waschmaschine umfasst ferner einen Dampfgenerator, der einen Tank zur Aufnahme der zu verdampfenden Flüssigkeit und einen Heizkörper zum Erhitzen und Verdampfen der Flüssigkeit besitzt. Ferner besitzt die Waschmaschine eine Einrichtung zum Einsprühen oder Einlassen von Wasser in den Laugenbehälter, wobei die Einrichtung eine Düse im Randbereich der Türöffnung besitzt. Bei dieser Waschmaschine ist eine separate Düse für den Wassereinlauf und eine weitere Düse oder ein Rohrstutzen für den Dampf vorgesehen, wobei die Zuleitungen durch die Dichtungsmanschette hindurchgeführt werden. Durch die Anordnung von zwei separaten Düsen in den Bereich der Türöffnung wird der Zugang zum Laugenbehälterinneren etwas erschwert. Für die Zuleitung, für die Austrittsöffnung, für den Dampf und für die Austrittsöffnungen für das Wasser ist jeweils ein separates, steuerbares Ventil vorgesehen, was recht aufwändig ist.

Auch die EP 1 529 875 A2 offenbart eine Wäschebehandlungsmaschine mit einem Behälter zur Aufnahme der Wäsche und einer Einrichtung zur Erzeugung von Dampf, der über eine Düse im Randbereich der Behälteröffnung in den Innenraum des Behälters eingespritzt werden kann. Ferner ist hier eine Ausführungsform offenbart ist in diesem Dokument eine Wäschebehandlungmaschine mit einem schwingbeweglichen Laugenbehälter und einer darin drehbaren Trommel offenbart. Die Maschine umfasst eine Düse zum Einspülen von Wasser und eine weitere, separate Düse zum Einsprühen von Dampf. Die Dampleitung mündet in dieser Ausführung im Bereich des Laugenbehältermantels.

Aus DE 10 2005 051 721 A1 ist eine Waschmaschine bekannt, die zur Dampferzeugung einen Durchlauferhitzer umfasst, der mittels einer Pumpe mit Wasser beschickt wird.

Aus der nachveröffentlichten EP 1 862 575 A1 ist ein Wäschetrockner mit einer Dampferzeugungseinrichtung bekannt, bei der das Wasser ebenfalls mittels einer Pumpe von einem Vorratsbehälter in den Dampferzeuger gefördert wird.

Aus der EP 1 464 751 A1 ist eine Waschmaschine mit einem Laugenbehälter zur Aufnahme von Waschflüssigkeit und der zu behandelnden Wäsche bekannt. Die hier offenbarte Waschmaschine umfasst einen Dampfgenerator, um die Wäsche mit Dampf zu behandeln. Hierbei ist ein Behälter im oberen Bereich der Waschmaschine angeordnet, in dem eine vorbestimmte Menge Wasser eingelassen wird. Die Flüssigkeit wird mit einem Heizkörper erhitzt, bis sie verdampft. Über eine Leitung und eine Düse wird der Dampf in den Behandlungsraum bzw. in das Innere der Trommel geführt. Ferner kann auch Wasser über dieselbe Leitung und Düse in das Innere der Trommel geleitet werden. Der Zufluss ist direkt mit der Wasserversorgung verbunden und wird über ein Ventil gesteuert. Auch der Dampfaustritt wird über ein Auslassventil gesteuert, um einen ausreichenden Dampfdruck innerhalb der Dampferzeugungseinrichtung bereitzustellen. Beim Öffnen des Auslassventils strömt aufgrund des hohen Drucks sehr viel Dampf aus, wodurch Tröpfchen aus dem Behälter mitgerissen werden. Tröpfchen sind jedoch bei der Behandlung von Wäsche mit Dampf unerwünscht, weil sie die Wäsche ungleichmäßig befeuchten.

Es ist Aufgabe der vorliegenden Erfindung, eine Wäschebehandlungsmaschine mit Dampferzeugungseinrichtung der bekannten Art zu verbessern.

Die Aufgabe wird durch eine Wäschebehandlungsmaschine mit den Merkmalen des Anspruchs 1 gelöst. Bevorzugte Ausführungen ergeben sich aus den nachfolgenden abhängigen Ansprüchen.

Der wesentliche Vorteil der erfindungsgemäßen Wäschebehandlungsmaschine ist, dass der Dampf vordefiniert erzeugt wird. Beispielsweise kann ein gleichmäßiges oder stoßartiges Einlassen von Dampf in den Behandlungsraum und auf die zu behandelnde Wäsche bereitgestellt werden. Ferner sind mit der erfindungsgemäßen Wäschebehandlungsmaschine die zeitlichen Vorgaben für die Dampfeinspritzung sehr genau einzuhalten, so dass ein exaktes Zusammenspiel mit einem ablaufenden Waschprogramm oder Trockenprogramm bereitgestellt wird.

Erfindungsgemäß ist vorgesehen, dass das Wasser zur Eintrittsöffnung der Dampferzeugungseinrichtung mittels einer Pumpe gefördert wird. Mit der Pumpe kann ein genauer kontinuierlicher Wasserzulauf zum Dampfgenerator eingestellt werden, der dadurch im Wesentlichen gleichmäßig verdampft. Alternativ können mit der Pumpe gezielt Dampfstöße erzeugt werden, um beispielsweise kurzzeitig den Dampf mit hohem Druck in die Trommel oder den Behandlungsraum einzublasen. Gegenüber einem Einlass über ein Ventil hat die Pumpe zusätzlich den Vorteil, dass die in den Dampfgenerator eingelassene Wassermenge nicht vom Wasserdruck abhängig ist. Die Förderleistung der Pumpe wird hierbei vorteilhafterweise von der Gerätesteuerung, die üblicherweise den Ablauf des Waschprogramms oder Trockenprogramms bestimmt, angesteuert.

Beim Einsatz der Dampferzeugungseinrichtung in einer Waschmaschine mit einem in dem Gehäuse angeordneten, schwingbeweglich befestigten Laugenbehälter mit einer darin horizontal oder geneigt angeordneten, drehbaren Trommel und einer im Wesentlichen kreisförmigen Laugenbehälteröffnung und einer Dichtungsmanschette, die zur Verbindung zwischen der Gehäuseöffnung und der Laugenbehälteröffnung angeordnet ist, ist es zweckmäßig, die Düse zum Einspülen von Wasser und Einsprühen von Dampf in der Dichtungsmanschette anzuordnen. Somit ist eine gleichmäßige und zuverlässige Dampfbehandlung der Wäsche von der Einfüllöffnung aus sichergestellt, insbesondere, wenn die Düse im oberen Bereich des Dichtrings oder der Einfüllöffnung der Trommel angebracht ist. Die Richtungsangaben beziehen sich auf die betriebsgemäße Aufstellposition der Wäschebehandlungsmaschine.

In einer vorteilhaften Ausführung umfasst die Wäschebehandlungsmaschine zumindest einen Tank, in dem das Wasser bevorratbar ist, welches über die Pumpe zur Einlassöffnung der Dampferzeugungseinrichtung förderbar ist. Auf diese Weise wird ein begrenzter Vorrat an zu verdampfender Wassermenge bereitgehalten.

Damit möglichst kein Restwasser in der Dampferzeugungseinrichtung verbleibt, ist erfindungsgemäß vorgesehen, dass die Dampferzeugungseinrichtung bzw. zumindest der innere Boden unter einem Gefälle zur Austrittsöffnung positioniert ist. Durchfließendes Wasser, welches während der Schauglaseinspülung durch die Dampferzeugungseinrichtung fließt, wird aus dieser zumindest nahezu vollständig entleert. Kalk- oder sonstige Ablagerungen werden somit vermieden bzw. fortgespült.

In einer zweckmäßigen Weiterbildung ist an der Pumpe ein Rückschlagventil für das zur Dampferzeugungseinrichtung zu fördernde Wasser angeordnet. Auf diese Weise wird verhindert, dass der Druck, der bei der Verdampfung entsteht, über die Pumpe entweicht. Das ist insbesondere wichtig, wenn Dampfstöße erzeugt werden, da nach dem kurzzeitigem Wassereinlass nach dem Abschalten der Pumpe ein hoher Druck innerhalb der Dampferzeugungseinrichtung entsteht.

Für eine vorteilhafte Behandlung der Wäsche mit Dampf ist es zweckmäßig, dass die Pumpe eine Förderleistung von 2 bis 7 ml pro sek. hat, die Düse einen Querschnitt von 0,5 cm² bis 1 cm² und der Heizkörper eine maximale Leistung von 1 KW besitzt. Um mit dieser geringen Heizleistung eine größere Wärmemenge, hier etwa 5 KW zu speichern, ist ferner eine Speichermasse vorgesehen, vorteilhafterweise ein Alu-Block von etwa 300 Gramm bis 800 Gramm, der vom Heizkörper auf eine Temperatur von 120 bis 200 °C erhitzt wird. Ferner ist es zweckmäßig, dass der Behälter ein Volumen im Bereich zwischen 300 ml bis 1000 ml hat. Mit diesen Dimensionierungen kann bei einer geringen elektrischen Leistung genügend Dampf für eine normale Wäschebeladung von 3 bis 6 kg erzeugt werden.

In einer zweckmäßigen Weiterbildung ist in den Tank ein Tauchrohr eingelassen, welches über eine Verbindungsleitung unter Umgehung der Pumpe zu einer weiteren Einlassöffnung der Dampferzeugungseinrichtung geführt ist. Mit dieser als Bypass geführten Leitung wird ein Überlauf bereitgestellt, über den aus dem Tank überlaufendes Wasser durch die Dampferzeugungseinrichtung und dann durch die Leitung zur Düse geführt und von dort aus in den Innenraum der Trommel eingelassen wird. Somit wird während der Wassereinspülung nur das Einlassventil geöffnet, wodurch der Behälter zum Überlaufen gebracht wird. Nach dem Schließen des Einlassventils verbleibt die zu bevorratende Wassermenge im Tank, wobei noch eine Restmenge an Wasser aus dem Tank bis zur Höhe der Düse herausfließt.

Damit das Wasser vollständig oder zumindest fast vollständig aus den Leitungen und der Dampferzeugungseinrichtung herausfließt, ist diese in einer vorteilhaften Ausführung zusätzlich belüftet. Zur Bereitstellung der Belüftung wird ein Siphon verwendet, der zwischen dem oberen Bereich der Verbindungsleitung und der Einlassleitung angebracht ist, wodurch Luft über die freie Fließstrecke in die Leitung und die Dampferzeugungseinrichtung nachströmbar ist.

In einer vorteilhaften Weiterbildung ist im Siphon eine Schwimmkugel angeordnet, die als Ventil wirkt, wodurch der Siphon durch den Dampfdruck verschließbar ist. Damit wird unerwünschtes Entweichen des Dampfes während der Dampferzeugung über die Belüftung verhindert.

Ein Ausführungsbeispiel der Erfindung ist in den Zeichnungen rein schematisch dargestellt und wird nachfolgend näher beschrieben. Es zeigt
- Fig. 1:: eine Wäschebehandlungsmaschine mit einer Dampferzeugungseinrichtung in einer skizzierten Schnittdarstellung.

In Fig. 1 ist in rein schematischer Darstellung eine Wäschebehandlungsmaschine 1, hier eine Waschmaschine, mit einem Laugenbehälter 2 dargestellt. Die Positions- und Richtungsangaben beziehen sich auf die betriebsgemäße Aufstellposition der Wäschebehandlungsmaschine 1. Innerhalb des Laugenbehälters 2 ist eine drehbar gelagerte und über einen elektrischen Motor 13 angetriebene Trommel 3 angeordnet, die die im Laugenbehälter 2 bzw. in der Trommel 3 befindliche Wäsche 8 bewegt. Die Trommel 3 ist im vorliegenden Ausführungsbeispiel aus Edelstahl hergestellt und mit einer Vielzahl an Öffnungen für die Durchflutung versehen. Im unteren Bereich des Laugenbehälters 2 ist die Waschflüssigkeit 7, welche zum Reinigen oder Behandeln der Wäsche 8 benötigt wird. Zur Erwärmung oder zum Erhitzen der Flüssigkeit 7 ist im unteren Bereich des Laugenbehälters 2 ein Heizkörper (nicht dargestellt) angeordnet. Im oberen Bereich der Maschine 1 ist ein Einlassventil 15 skizziert, welches das Einlaufen des Wassers aus dem Versorgungsnetz steuert. Über den Einspülkasten 11 wird das Wasser über das Verbindungsrohr 14 in den Laugenbehälter 2 geleitet, wobei im Einspülkasten 11 eingegebenes Waschmittel mit in den Laugenbehälter 2 gespült wird. Zusätzlich besitzt die Wäschebehandlungsmaschine 1 eine Einrichtung 12 zur Erzeugung von Dampf, der über eine Leitung 16 und eine daran angeschlossene Düse 17 in das Innere des Laugenbehälters 2 bzw. in das Innere der Trommel 3 eingeblasen wird. Die Düse 17 ist im oberen Bereich der Dichtungsmanschette 6, welche die Verbindung zwischen der Öffnung 9 im Laugenbehälter 2 und der durch die Tür 5 verschließbaren Öffnung 10 im Gehäuse 4 bereitstellt, angebracht.

Zur Förderung des Wassers 27 in die Dampferzeugungseinrichtung 12 umfasst die Wäschebehandlungsmaschine eine Pumpe 21, die an ihrer Druckseite für das zu fördernde Wasser 27 ein Rückschlagventil 20 besitzt. Das Rückschlagventil verhindert, dass in der Dampferzeugungseinrichtung 12 erzeugter Dampf aus der Öffnung 18 über die Pumpe 21 zurückströmt.

An der Austrittsöffnung 19 ist eine Leitung 16 angeschlossen, über die der Dampf oder einzuspülendes Wasser zur Düse 17 geleitet wird. Die Düse 17 ist im oberen Bereich am Rand der Öffnung 9 im Behandlungsraum, hier im Bereich der Dichtungsmanschette 6, angebracht, wobei die Düse 17 zum Inneren des Laugenbehälters 2 zeigt, so dass eine gute Dampfbesprühung der im Laugenbehälter 2 bzw. in der Trommel 3 befindlichen Wäsche 8 bereitgestellt wird. Eine Steuerung 29 steuert die Vorgänge für die Durchführung eines Wäschebehandlungsprogramms oder Waschprogramms und die Durchführung der Dampferzeugung, insbesondere das Ansteuern des Einlassventils 15 des Heizkörpers 26 und der Pumpe 21.

Die Pumpe 21 erhält das zu fördernde Wasser 27 aus einem Tank 22, der über das steuerbare Einlassventil 15 befüllt wird. Zur Bereitstellung der Hygieneanforderungen ist zwischen dem Einlassventil 15 und dem Tank 22 bzw. der Einlassleitung 22a im Bereich des Einspülkastens 11 eine freie Fließstrecke 11 a angeordnet. In den Tank 22 ist ferner ein Tauchrohr 23 eingesetzt, welches über die Leitung 28 eine direkte Verbindung zu einer weiteren Einlassöffnung 24 der Dampferzeugungseinrichtung 12 unter Umgehung der Pumpe 21 bereitstellt. Mit diesem Bypass wird ein Überlauf bereitgestellt, über den aus dem Tank 22 überlaufendes Wasser durch das Tauchrohr 23, durch die Verbindungsleitung 28 zur Dampferzeugungseinrichtung 12 und dann durch die Leitung 16 zur Düse 17 geführt und von dort aus in den Innenraum der Trommel 3 eingelassen wird. Nach dem Schließen des Einlassventils 15 läuft ein Teil des Wassers 27 aus dem Tank heraus, bis es das Niveau der Düse 17 erreicht hat. Die Dampferzeugungseinrichtung 12 ist in einer vorteilhaften Ausführung unter einem Gefälle zur Austrittsöffnung 19 angeordnet, so dass sie zumindest fast leerläuft, so dass eine Durchspülung erfolgt, wodurch Kalk- und Schmutzablagerungen in der Dampferzeugungseinrichtung 12 verhindert bzw. zumindest vermindert werden. Damit das Wasser sicher und vollständig aus der Dampferzeugungseinrichtung 12 und der Verbindungsleitung 28 herausläuft, wird diese Verbindungsleitung 28 zusätzlich belüftet. Hierbei ist im oberen Bereich der Verbindungsleitung ein Siphon 31 angebracht, der mit der Einlassleitung 22a verbunden ist und über die freie Fließstrecke 11a Luft in die Leitung 28 nachströmen lässt, wenn das zulaufende Wasser abgeschaltet ist bzw. das Einlassventil 15 geschlossen wird. Im Siphon 31 befindet sich eine Schwimmkugel 30, die während der Dampferzeugung durch den dabei entstehenden Druck gegen die obere Einlassöffnung des Siphons 31 gedrückt wird und somit ein unerwünschtes Herausströmen des Dampfes durch den Siphon 31 bzw. durch den Belüftungskanal verhindert.

Während der Dampferzeugung wird durch das Tauchrohr der Dampfaustritt aus der weiteren Einlassöffnung 24 verhindert, wobei diese Anordnung wie ein weiterer Siphon wirkt, der bei einem zu hohen Druck den Dampf zurück in den Tank 22 strömen lässt. Mit der Anordnung wird ein Überdruckventil bereitgestellt, das einen zu hohen Druck in der Dampferzeugungseinrichtung 12 verhindert.

Als Wäschebehandlungsmaschine 1 kann anstelle einer Waschmaschine auch ein Trockner mit einer drehbaren Trommel 3 verwendet werden, der keinen Laugenbehälter 2 und keine Dichtungsmanschette zwischen Laugenbehälter 2 und Gehäuseöffnung enthält. Hierbei ist die Düse 17 im Randbereich der Gehäuseöffnung angeordnet, damit der Dampf in das Innere der Trommel 3 eingespritzt werden kann.

## Patentansprüche

1. Frontbeschickbare Wäschebehandlungsmaschine (1) wie Waschmaschine, Waschtrockner oder Trockner, mit einem Gehäuse (4), mit einer durch eine Tür (5) verschließbaren im Wesentlichen kreisförmigen Gehäuseöffnung (10), und einem in dem Gehäuse (4) angeordneten, im Wesentlichen zylinderförmigen Behälter (2, 3) zur Aufnahme der zu behandelnden Wäsche (8) mit einer im Wesentlichen kreisförmigen Behälteröffnung (9), einer Düse (17) zum Einspülen von Wasser und einer Einrichtung (12) zur Erzeugung von Dampf, die einen Heizkörper (26), eine Eintrittsöffnung (18) und eine gemeinsame Austrittsöffnung (19) für Wasser und Dampf umfasst, das/der über eine Düse (17) im Bereich Randes der Behälteröffnung (9) in den Innenraum des Behälters (2, 3) einspritzbar ist, **gekennzeichnet durch**
eine Pumpe (21), mit der das Wasser zur Eintrittsöffnung (18) der Dampferzeugungseinrichtung (12) förderbar ist, wobei die Dampferzeugungseinrichtung (12) bzw. zumindest der innere Boden der Dampferzeugungseinrichtung unter einem Gefälle zur Austrittsöffnung (19) positioniert ist.

2. Frontbeschickbare Wäschebehandlungsmaschine (1) nach Anspruch 1,
**dadurch gekennzeichnet,**
**dass** die Wäschebehandlungsmaschine (1) zumindest einen Tank (22) umfasst, in dem das Wasser bevorratbar ist, welches über die Pumpe (21) zur Eintrittsöffnung (18) der Dampferzeugungseinrichtung (12) förderbar ist.

3. Frontbeschickbare Wäschebehandlungsmaschine (1) nach Anspruch 1,
**dadurch gekennzeichnet,**
**dass** an der Pumpe (21) ein Rückschlagventil (20) für das zur Dampferzeugungseinrichtung (12) zu fördernde Wasser (27) angeordnet ist.

4. Frontbeschickbare Wäschebehandlungsmaschine (1) nach Anspruch 1,
**dadurch gekennzeichnet,**
**dass** die Pumpe (21) eine Förderleistung von 2 bis 7 ml pro sek. hat, die Düse (17) einen Querschnitt von 0,5 cm² bis 1 cm² und der Heizkörper (26) eine maximale Leistung von 1 KW besitzt.

5. Frontbeschickbare Wäschebehandlungsmaschine nach Anspruch 2,
**dadurch gekennzeichnet,**
**dass** der Tank (22) ein Volumen im Bereich zwischen 300 ml bis 1000 ml hat.

6. Frontbeschickbare Wäschebehandlungsmaschine nach Anspruch 2,
**dadurch gekennzeichnet,**
**dass** in den Tank (22) ein Tauchrohr (23) eingelassen ist, welches über eine Verbindungsleitung (28) unter Umgehung der Pumpe (21) zu einer weiteren Einlassöffnung (24) der Dampferzeugungseinrichtung (12) geführt ist.

7. Frontbeschickbare Wäschebehandlungsmaschine nach Anspruch 1 oder 6,
**dadurch gekennzeichnet,**
**dass** die Dampferzeugungseinrichtung (12) zusätzlich belüftet ist.

8. Frontbeschickbare Wäschebehandlungsmaschine nach Anspruch 7,
**dadurch gekennzeichnet,**
**dass** die Belüftung mit einem Siphon (31) bereitgestellt wird, der zwischen dem oberen Bereich der Verbindungsleitung (28) und der Einlassleitung (22a) angebracht ist, wodurch Luft über die freie Fließstrecke (11a) in die Leitung (28) und die Dampferzeugungseinrichtung (12) nachströmbar ist.

9. Frontbeschickbare Wäschebehandlungsmaschine nach Anspruch 8,
**dadurch gekennzeichnet,**
**dass** Im Siphon (31) eine Schwimmkugel (30) angeordnet ist, die als Ventil wirkt, wodurch der Siphon (31) durch Dampfdruck verschließbar ist.

## Claims

1. Front-loading laundry treatment appliance (1), such as a washing machine, washerdryer or tumble dryer, comprising a housing (4) having a substantially circular housing opening (10) that can be closed by a door (5), and a substantially cylindrical container (2, 3) arranged in the housing (4) for receiving the laundry (8) to be treated and having a substantially circular container opening (9), a nozzle (17) for dispensing water and a device (12) for generating steam, which comprises a heating element (26), an inlet opening (18) and a shared outlet opening (19) for water and steam which can be injected into the interior of the container (2, 3) by means of a nozzle (17) in the edge region of the container opening (9),
**characterised by**
a pump (21) by means of which water can be delivered to the inlet opening (18) of the steam generator (12), the steam generator (12) or at least the inner base of the steam generator being positioned so as to form a slope towards the outlet opening (19).

2. Front-loading laundry treatment appliance (1) according to claim 1, **characterised in that** the laundry treatment appliance (1) comprises at least one tank (22) in which the water that can be delivered by the pump (21) to the inlet opening (18) of the steam generator (12) can be stored.

3. Front-loading laundry treatment appliance (1) according to claim 1, **characterised in that** a non-return valve (20) is arranged on the pump (21) for the water (27) to be delivered to the steam generator (12).

4. Front-loading laundry treatment appliance (1) according to claim 1, **characterised in that** the pump (21) has a delivery rate of from 2 to 7 ml per second, the nozzle (17) has a cross section of from 0.5 cm² to 1 cm², and the heating element (26) has a maximum output of 1 kW

5. Front-loading laundry treatment appliance according to claim 2, **characterised in that** the tank (22) has a volume in the range between 300 ml and 1000 ml.

6. Front-loading laundry treatment appliance according to claim 2, **characterised in that** a dip tube (23) is inserted into the tank (22) and leads via a connection line (28), bypassing the pump (21), to a further inlet opening (24) of the steam generator (12).

7. Front-loading laundry treatment appliance according to either claim 1 or claim 6, **characterised in that** the steam generator (12) is additionally ventilated.

8. Front-loading laundry treatment appliance according to claim 7, **characterised in that** the ventilation is provided by a trap (31) which is installed between the upper region of the connection line (28) and the inlet line (22a), as a result of which air can flow via the free flow path (11 a) into the line (28) and the steam generator (12).

9. Front-loading laundry treatment appliance according to claim 8, **characterised in that** a ball float (30) is arranged in the trap (31) and functions as a valve, as a result of which the trap (31) can be closed by steam pressure.

## Revendications

1. Machine de traitement du linge (1) à chargement frontal, telle que machine à laver, laveur-sécheur ou sécheur, avec un carter (4), avec une ouverture de carter (10) de forme essentiellement circulaire pouvant être fermée par une porte (5), et une cuve (2, 3) de forme essentiellement cylindrique disposée dans le carter (4) pour la réception du linge (8) à traiter, avec une ouverture de cuve (9) de forme essentiellement circulaire, une buse (17) pour l'introduction d'eau et un dispositif (12) pour la production de vapeur qui comprend un corps de chauffe (26), une ouverture d'entrée (18) et une ouverture de sortie (19) commune pour l'eau et la vapeur qui peut être injectée dans l'espace intérieur de la cuve (2, 3) par le biais d'une buse (17) dans la zone du bord de l'ouverture de cuve (9),
**caractérisée par**
une pompe (21) par laquelle l'eau peut être acheminée à l'ouverture d'entrée (18) du dispositif de production de vapeur (12), le dispositif de production de vapeur (12) ou au moins le fond intérieur du dispositif de production de vapeur étant positionné en pente vers l'ouverture de sortie (19).

2. Machine de traitement du linge (1) à chargement frontal selon la revendication 1, **caractérisée en ce que** la machine de traitement du linge (1) comprend au moins un réservoir (22) dans lequel il est possible d'entreposer l'eau qui peut être acheminée par le biais de la pompe (21) vers l'ouverture d'entrée (18) du dispositif de production de vapeur (12).

3. Machine de traitement du linge (1) à chargement frontal selon la revendication 1, **caractérisée en ce que**, sur la pompe (21), il est disposé un clapet antiretour (20) pour l'eau (27) à acheminer au dispositif de production de vapeur (12).

4. Machine de traitement du linge (1) à chargement frontal selon la revendication 1, **caractérisée en ce que** la pompe (21) a un débit de 2 à 7 ml par seconde, la buse (17) possède une section transversale de 0,5 cm² à 1 cm², et le corps de chauffe (26) une puissance maximale de 1 KW.

5. Machine de traitement du linge à chargement frontal selon la revendication 2, **caractérisée en ce que** le réservoir (22) a un volume dans la plage de 300 ml à 1 000 ml.

6. Machine de traitement du linge à chargement frontal selon la revendication 2, **caractérisée en ce qu'**un tube plongeur (23) est introduit dans le réservoir (22) et est conduit à une autre ouverture d'admission (24) du dispositif de production de vapeur (12) via une conduite de raccordement (28) en contournant la pompe (21).

7. Machine de traitement du linge à chargement frontal selon la revendication 1 ou 6, **caractérisée en ce que** le dispositif de production de vapeur (12) est en plus ventilé.

8. Machine de traitement du linge à chargement frontal selon la revendication 7, **caractérisée en ce que** la ventilation est fournie avec un siphon (31) qui est mis en place entre la zone supérieure de la conduite de raccordement (28) et la conduite d'admission (22a), ce qui fait que l'air peut continuer à s'écouler dans la conduite (28) et dans le dispositif de production de vapeur (12) par le biais du tronçon d'écoulement (11 a).

9. Machine de traitement du linge à chargement frontal selon la revendication 8, **caractérisée en ce que**, dans le siphon (31), il est disposé une boule flottante (30) qui agit en tant que soupape, ce qui fait que le siphon (31) peut être fermé par la pression de vapeur.
